# EUROPÄISCHE PATENTSCHRIFT

(11) **EP 0 740 031 B1**
(45) Veröffentlichungstag und Bekanntmachung des Hinweises auf die Patenterteilung: **28.03.2001**
(21) Anmeldenummer: 96106478.9
(22) Anmeldetag: 25.04.1996
(51) Int. Cl.: E04F 21/165

(54) **Werkzeug zur Nachbearbeitung von mit einer Fugenmasse, insbesondere einer dauerelastischen Fugenmasse, gefüllten Fugen**
Tool for finishing joints filled with a sealant, particularly with a permanently elastic sealant
Outil pour la finition des joints remplis avec un jointage, en particulier avec un jointage élastique permanent

(30) Priorität: 25.04.1995 DE 29506910 U; 16.06.1995 DE 19521903
(43) Veröffentlichungstag der Anmeldung: 30.10.1996
(73) Patentinhaber: HB Unternehmensberatung GmbH, 6403 Küssnacht am Rigi (CH)
(72) Erfinder: Gutmann, Rudolf, 75417 Mühlacker (DE)
(74) Vertreter: Leitner, Waldemar, Dr. techn.

(56) Entgegenhaltungen:
- DE-A- 3 146 180
- DE-U- 9 413 523
- DE-U- 29 501 724
- US-A- 1 624 136
- US-A- 1 868 013

## Beschreibung

Die Erfindung betrifft ein Werkzeug zur Nachbearbeitung von mit einer Fugenmasse, inbesondere einer dauerelastischen Fugenmasse, gefüllten Fugen, das einen plattenförmig ausgebildeten Grundkörper mit einer im wesentlichen dreiecksförmigen Gestalt aufweist.

Ein derartiges Werkzeug ist aus der DE 94 13 523.1 bekannt. Bei diesem bekannten Werkzeug ist vorgesehen, daß die den Grundkörper des Werkzeugs ausbildende ebene Platte eine konstante Dicke aufweist, die mit einem umlaufenden, beidseitig senkrecht zur Plattenebene überstehenden Rand versehen ist, der seinerseits aus drei aneinander anschließenden Kanten besteht, wobei zwei Kanten gerade sind und eine Kante bogenförmig verläuft. Die beiden geraden Kanten sowie die längere der beiden geraden Kanten und die gebogene Kante schließen hierbei eine spitzen Winkel ein. Die Ausbildung des bekannten Werkzeugs mit einem beiderseitig senkrecht zur Plattenebene überstehenden Rand soll bewirken, daß beim Nachbearbeiten von Fugen die überschüssige Fugenmasse löffelartig vom Werkzeug aufgenommen wird, wodurch verhindert werden soll, daß sich die Fugenmasse wieder an Fließen oder an anderen, der Fuge benachbarten Teilen absetzt.

Die in dem o.g. Gebrauchsmuster beschriebene Konstruktion besitzt zum einen den Nachteil, daß die Abfuhr der vom bekannten Werkzeug aufgenommenen Fugenmasse nur unzureichend funktioniert, da die parallel und erhöht zur ebenen Platte verlaufenden Oberflächen des umlaufenden Randes in einen Materialstau an den Kanten des Randes bewirken. Desweiteren tritt hierbei der Nachteil auf, daß die ebene Platte durch die vom umlaufenden Rand des Werkzeugs von der Fuge abgenommene Fugenmasse verunreinigt wird, so daß das bekannte Werkzeug in nachteiliger Art und Weise verschmiert, woraus nur ein unzureichender Halt für die das Werkzeug führende Hand des Benutzers resultiert.

Ein weiterer gravierender Nachteil des bekannten Werkzeugs besteht darin, daß es nur für einige wenigen Fugengeometrien einsetzbar ist, um die Kontur der Fuge zugestalten: In nachteiliger Art und Weise erlaubt es das bekannte Werkzeug nur, entweder mit der geraden Kante die Fugenmasse einer Fuge, die zwischen zwei einen Winkel von 180° einschließenden Platten liegt, glattzustreichen, oder die die Fugenmasse einer Fuge, die zwischen zwei einen spitzen Winkel einschließenden Platten liegt, Fuge entweder mit der abgerundeten oder dem nicht-abgerundeten Ecke des bekannten Werkzeugs zu bearbeiten. Bei allen anderen Konfigurationen muß der Glattstreich-Vorgang mehrmals wiederholt werden, wodurch die Effizienz der Bearbeitung aufgrund des hierbei sich erhöhenden Zeitaufwands vermindert wird.

Es ist daher Aufgabe der Erfindung, ein Werkzeug der eingangs genannten Art derart weiterzubilden, daß dieses universeller einsetzbar ist.

Diese Aufgabe wird erfindungsgemäß dadurch gelöst, daß der Grundkörper eine im wesentlichen gerade erste Kante aufweist, die sich ausgehend von einem ersten Ende über im wesentlichen die gesamte Länge einer ersten Seite des dreiecksförmigen Grundkörpers erstreckt und an ihrem dem ersten Ende gegenüberliegenden zweiten Ende über eine Rundung in ein erstes Ende einer im wesentlichen geraden zweiten Kante übergeht, wobei die erste und die zweite Kante einen spitzen Winkel einschließen, daß die an einer zweiten Seite des Grundkörpers verlaufende, im wesentlichen gerade zweite Kante an ihrem der Rundung gegenüberliegenden zweiten Ende in eine eine Einbuchtung ausbildende, konkave Krümmung übergeht, an die sich eine an der zweiten Seite des Grundkörpers verlaufende dritte Kante anschließt, und daß die dritte Kante in ein erstes Ende einer an einer dritten Seite des Grundkörpers verlaufenden, im wesentlichen die gesamte Seitenlänge der dritten Seite des Grundkörpers einnehmenden, bogenförmig ausgebildeten vierte Kante übergeht, die über eine an ihrem zweiten Ende beginnende Rundung in das erste Ende der ersten Kante übergeht.

Durch die erfindungsgemäßen Maßnahmen wird in besonders vorteilhafter Art und Weise ein Werkzeug zur Nachbearbeitung von Fugen geschaffen, das für eine Vielzahl von unterschiedlichen Fugengeometrien einsetzbar ist. Durch die zwischen der zweiten und der dritten Kante des im wesentlichen dreieckförmigen Grundkörpers des erfindungsgemäßen Werkzeugs angeordnete, nach innen gerichtete Krümmung ist es nunmehr in vorteilhafter Art und Weise möglich, auch Fugen zu glätten, die eine nach außen gerichtetet, konvexe Wölbung der Fugenmasse aufweisen sollen, was bei dem eingangs beschriebenen bekannten Werkzeug nicht möglich ist.

Desweiteren besitzt die gemäß einer vorteilhaften Weiterbildung der Erfindung vorgesehene leichte Neigung der dritten Kante zur zweiten Kante des Grundkörpers den Vorteil, daß hierdurch auch eine Fuge geglättet werden kann, die sich zwischen zwei im wesentlichen parallel zueinander versetzten Flächen befindet.

Eine weitere vorteilhafte Weiterbildung der Erfindung sieht vor, daß die den Grundkörper des erfindungsgemäßen Werkzeugs ausbildende, im wesentlichen ebene Platte zumindest in ihrem überwiegenden Teil ihres Randbereichs eine Dicke besitzt, welche geringer als die Dicke der Platte in ihrem Mittelbereich ist, und daß vorzugsweise der Randbereich über eine konkave Krümmung zum Mittelbereich des Grundkörpers übergeht. Durch diese erfindungsgemäße Ausbildung wird eine verbesserte Abfuhr der vom erfindungsgemäßen Werkzeugs von der Fuge abgestreiften, überschüssigen Fugenmasse erzielt, da durch die zwischen dem Randbereich und dem Mittelbereich liegende konkave Krümmung in vorteilhafter Art und Weise ein Aufnahmereservoir für dieses überschüssige Fugenmaterial ausgebildet wird.

Der gegenüber dem Randbereich erhöht angeordnete Mittelbereich des Grundkörpers bewirkt außerdem, daß hierdurch ein Bereich ausgebildet wird, der frei vom abgestreiften Fugenmaterial bleibt, so daß das erfindungsgemäße Werkzeug im Mittelbereich nicht durch die überschüssige Fugenmasse verschmiert wird, wodurch in vorteilhafter Art und Weise ein sicherer Halt für die das Werkzeug führende Hand des Benutzers ausgebildet wird.

Eine weitere vorteilhafte Weiterbildung der Erfindung sieht vor, daß der gegenüber dem Randbereich erhöhte Mittelbereich an zumindest einer der beiden Plattenseiten eine eine Mulde ausbildende konkave Krümmung aufweist. Durch diese erfindungsgemäße Maßnahme wird in vorteilhafter Art und Weise die Handhabung des erfindungsgemäßen Werkzeugs weiter verbessert, da durch die erfindungsgemäß vorgesehene Griffmulde eine verbesserte Griffigkeit des erfindungsgemäßen Werkzeugs erzielt wird. Außerdem kann das erfindungsgemäße Werkzeug in vorteilhafter Art und Weise mit mehr Druck geführt werden.

Eine weitere vorteilhafte Weiterbildung der Erfindung sieht vor, daß der gegenüber dem Randbereich erhöhte Mittelbereich an den beiden Plattenseiten Lagerelemente aufweist, über die das erfindungsgemäße Werkzeug in einen Werkzeughalter einsetzbar ist. Diese Maßnahme ermöglicht es in vorteilhafter Art und Weise, daß das erfindungsgemäße Werkzeug nicht nur mit der Hand, sondern auch über einen entsprechend ausgebildeten Werkzeughalter bedienbar ist. Eine derartie Ausgestaltung besitzt den Vorteil, daß eine ermüdungsfrei und bequeme Handhabung des erfindungsgemäßen Werkzeugs möglich ist.

Eine weitere vorteilhafte Weiterbildung der Erfindung sieht vor, daß das erfindungsgemäße Werkzeug an die Lagerelemente anschließende rundumlaufende Ringnuten aufweist, in die entsprechende Positionierelemente, insbesonder Verzahnungen, des Werkzeughalters eingreifbar sind. Hierdurch wird in besonders vorteilhafter Art und Weise erreicht, daß das erfindungsgemäße Werkzeug in einer beliebigen Stellung festlegbar im dazugehörigen Werkzeughalter einsetzbar ist.

Weitere vorteilhafte Weiterbildungen der Erfindung sind Gegenstand der Unteransprüche.

Weitere Einzelheiten und Vorteile der Erfindung sind dem Ausführungsbeispiel zu entnehmen, das im folgenden anhand der Figuren beschrieben wird. Es zeigen:
- Figur 1: eine Draufsicht auf ein Ausführungsbeispiel eines Werkzeugs zur Nachbearbeitung von Fugen,
- Figur 2: eine Ansicht des Ausführungsbeispiels aus der Richtung II der Figur 1,
- Figur 3: einen Querschnitt durch das Ausführungsbeispiel der Figuren 1 und 2 entlang der Linie III-III der Figur 1, wobei der Querschnitt in vergrößertem Maßstab gezeigt ist,
- Figur 4: eine Draufsicht auf ein Ausführungsbeispiel eines Werkzeughalters für das Werkzeug
und
- Figur 5: eine teilweise im Schnitt gezeigte Seitenansicht des Werkzeugshalters der Figur 4.

Das in den Figuren 1 bis 3 dargestellte und allgemein mit 1 bezeichnete Werkzeug zur Nachbearbeitung von Fugen, die mit einer Fugenmasse, insbesondere einer dauerelastischen Fugenmasse, gefüllt sind, weist einen im wesentlichen dreiecksförmigen Grundkörper 10 auf, der vorzugsweise als gleichseitiges Dreieck gestaltet ist. Der Grundkörper 10 wird durch eine ebene Platte 11 mit einer oberen Plattenseite 11a und einer unteren Plattenseite 11b ausgebildet, wobei der Grundkörper 10 eine erste Kante 2 aufweist, die sich von einem ersten Ende 2' ausgehend in einem geraden Verlauf im wesentlichen über die gesamte Länge der ersten Seite 10a des dreiecksförmigen Grundkörpers 10 zu ihrem zweiten Ende 2" erstreckt. An dieses zweite Ende 2" schließt sich eine Rundung 3 an, welche in ein erstes Ende 4' einer an der zweiten Seite 10b des Grundkörpers 10 verbundenen zweiten Kante 4 übergeht, die mit der ersten Kante 2 einen spitzen Winkel α, der vorzugsweise 45° beträgt, einschließt. An ein zweites Ende 4" der zweiten Kante 4 schließt sich eine eine Einbuchtung 5 ausbildende, konkave Krümmung 5a an, die in eine im wesentlichen gerade verlaufende dritte Kante 7 übergeht, deren erster Kantenabschnitt 7a mit der Verlängerung der zweiten Kante 4 einen kleinen Winkel β einschließt.

An diesem ersten dritten geraden Kantenabschnitt 7a der Kante 7 schließt sich vorzugsweise ein zweiter Kantenabschnitt 7b der dritten Kante 7 an, der mit dem ersten Kantenabschnitt 7a einen spitzen Winkel je einschließt.

Ein Ende 7" der dritten geraden Kante 7 geht über einen Eckpunkt 8 in eine bogenförmige vierte Kante 9 über, wobei der Winkel δ zwischen der geraden dritten Kante 7 und einer Tangente an die bogenförmige vierte Kante 9 im Eckpunkt 8 kleiner als 90° ist. Die vierte Kante 9 geht an ihrem Ende 9" über eine Rundung 12 in das erste Ende 2' der geraden ersten Kante 2 über.

Die beschriebene Ausgestaltung des Grundkörpers 1 des Werkzeugs besitzt den Vorteil, daß eine Vielzahl von Bearbeitungsflächen - nämlich die unterschiedlich geformten Kanten 2-9 - innerhalb der kompakten Grundkörper-Kontur eines vorzugsweise gleichseitigen Dreiecks anordbar sind. Hierdurch wird in vorteilhafter Art und Weise erreicht, daß das beschriebene Werkzeug zur Nachbearbeitung von mit einer Fugenmasse gefüllten Fugen zur Herstellung einer Vielzahl von Fugenkonturen geeignet ist.

Der Querschnitt des im wesentlichen plattenförmigen Grundkörpers 10 ist am besten aus den Figuren 2 und 3 ersichtlich. Hierbei fällt auf, daß ein Randbereich 20 des Grundkörpers 10 eine geringere Dicke aufweist als dessen Mittelbereich 21, wobei der umlaufende Randbereich 20 mit dem Mittelbereich 21 an den beiden Plattenflächen 11a, 11b über einen leicht konkav gekrümmten Bereich 22 der Plattenflächen 11a, 11b, der dann in eine leicht konvex geformte Steigung 22a übergeht, verbunden ist. In vorteilhafter Art und Weise geht hierbei der gekrümmte Bereich 22 in die den Randbereich 20 abschließende Seitenfläche 23 des Grundkörpers 1 über eine scharfe Kante 24 über, wodurch das überschüssige Fugenmaterial messerscharf und exakt abgetragen werden kann, ohne daß es zu einer Verschmutzung der umgebenden Platten kommt. Der zwischen dieser Kante 24 und dem Mittelbereich 21 des Plattenkörpers 11 liegende, durch den gekrümmten Bereich 22 ausgebildete Abschnitt bildet dabei in vorteilhafter Art und Weise eine Art Aufnahmereservoir für die vom Werkzeug 1 abgetragene Fugenmasse aus und bewirkt, daß diese überschüssige Fugenmasse im konkav gekrümmten Bereich des Grundkörpers 10 konzentriert bleibt. Hierdurch wird vermieden, daß die überschüssige Fugenmasse - ein gelegentliches Abstreifen derselben vom Werkzeug 1 vorausgesetzt - nicht bis in den Mittelbereich 21 gelangen kann, so daß in vorteilhafter Art und Weise eine von der abgestreiften Fugenmasse freie Grifffläche ausgebildet wird, die der das Werkzeug 1 führenden Hand des Benutzers einen sicheren Halt gewährt.

In dem beschriebenen Ausführungsbeispiel wurde vorausgesetzt, daß der Grundkörper 10 an seinen beiden Plattenflächen 11a und 11b den gekrümmten Bereich 22 aufweist. Es ist aber auch möglich, nur eine Plattenfläche 11a oder 11b mit diesem das Aufnahmereservoir für die Fugenmasse ausgebildeten gekrümmten Bereich 22 auszustatten, insbesondere wenn das Werkzeug 1 immer nur mit der gleichen Plattenfläche 11 a oder 11b zum Abstreifen der überschüssigen Füllmasse eingesetzt werden soll.

Um die Griffigkeit des Werkzeugs noch zu bessern, kann außerdem noch vorgesehen sein, daß an mindestens einer Plattenfläche 11a, 11b der Mittelbereich 22 mit einer Griffmulde 25 versehen ist.

Die bisher beschriebene Ausgestaltung des Werkzeugs 1 ist in besonders vorteilhafter Art und Weise dazu geeignet, unmittelbar vom Benutzer mit der Hand bedient zu werden. Es ist aber auch möglich, da Werkzeug 1 mit den nachfolgend beschriebenen Modifikationen auszustatten, um es dann wie ein Werkzeughalter, wie den in den Figuren 4 und 5 dargestellten Werkzeughalter 30, einsetzen zu können. Es ist dem Fachmann klar ersichtlich, daß zu diesem Zweck der Grundkörper 10 mit entsprechend gestalteten Lagerelementen 26a, 26b (siehe Figur 2) versehen werden muß, die es erlauben, das Werkzeug 1 zwischen zwei Schenkel 31 a, 31 b des Werkzeughalters 30 einzusetzen und in dieser Lage arretieren zu können. In ihrer einfachsten Ausgestaltung bestehen die Lagerelemente 26a, 26b z. B. aus einer im Grundkörper 10 angebrachten Bohrung 27, durch die ein Arretierelement 33 des Werkzeughalters 30 in den Grundkörper 1 einschiebbar ist. Das Arretierelement 33 des Werkzeughalters 30 besteht hierbei z. B. aus der in Figur 5 dargestellten Kombination eines Schraubbolzens 33a mit einem entsprechend ausgebildeten Gegenstück 33b, durch deren Festziehen mittels eines entsprechend ausgestalteten Betätigungsorgans 35 des Schraubbolzens 33a das Werkzeug 1 im Werkzeughalter 30 arretiert werden kann.

Um einen definierten Halt des Werkzeugs 1 in dem vorzugsweise einen nach ergometrischen Gesichtspunkten gestalteten Griff 32 aufweisenden Werkzeughalter 30 in einer festgelegten Position zu erleichtern, kann auch noch vorgesehen sein, daß der Grundkörper 10 des Werkzeugs 1 eine als Positionierelement fungierende rundumlaufende Ringnut 28 aufweist, in die eine in der Figur 5 nur schematisch dargestellte, als komplementäres Positionierelement fungierende Verzahnung 36 des Werkzeughalters 30 eingreifbar ist.

Zusammenfassend ist festzustellen, daß das beschriebene Werkzeug 1 durch seine universelle Einsetzbarkeit für eine Vielzahl von Fugenkonturen und Winkelgeometrien von durch die Fuge zu verbindenden Flächen auszeichnet. Darüber hinaus wird noch der Vorteil realisiert, daß das beschriebene Werkzeug 1 vom Benutzer selbst an eine spezielle Fugen-Konfiguration angepaßt werden kann, indem der entsprechende Bereich des Werkzeugs 1 nachgeschliffen wird.

Die oben beschriebenen Maßnahmen erzielte einfache Aufnehmbarkeit des Werkzeugs 1 in den Werkzeughalter 30 wird eine verbesserte Handhabbarkeit erreicht, wobei von entscheidendem Vorteil ist, das verbrauchte Werkzeuge 1 leicht ausgetauscht werden können, da ein neues Werkzeug 1 leicht in den gleichen Werkzeughalter 30 einsetzbar ist.

## Patentansprüche

1. Werkzeug zum Nachbearbeiten von mit einer Fugenmasse, insbesondere einer dauerelastischen Fugenmasse, gefüllten Fugen, das einen plattenförmig ausgebildeten Grundkörper (10) mit einer im wesentlichen dreiecksförmigen Gestalt aufweist, dadurch gekennzeichnet, daß der Grundkörper (10) eine im wesentlichen gerade erste Kante (2) aufweist, die sich ausgehend von einem ersten Ende (2') über im wesentlichen die gesamte Länge einer ersten Seite (10a) des dreiecksförmigen Grundkörpers (10) erstreckt und an ihrem dem ersten Ende (2') gegenüberliegenden zweiten Ende (2") über eine Rundung (3) in ein erstes Ende (4') einer im wesentlichen geraden zweiten Kante (4) übergeht, wobei die erste (2) und die zweite Kante (4) einen spitzen Winkel (α) einschließen, daß die an einer zweiten Seite (10b) des Grundkörpers (10) verlaufende, im wesentlichen gerade zweite Kante (4) an ihrem der Rundung (3) gegenüberliegenden zweiten Ende (4") über eine eine Einbuchtung (5) ausbildende konkave Krümmung (5a) in eine an der zweiten Seite (10b) des Grundkörpers (10) verlaufende dritte Kante (7) übergeht, und daß die dritte Kante (7) in eine an einer dritten Seite (10c) des Grundkörpers (10) verlaufende, im wesentlichen die gesamte dritte Seite (10c) des Grundkörpers (10) einnehmende, bogenförmig ausgebildete vierte Kante (9) übergeht, die über eine an ihrem zweiten Ende (9") beginnende Rundung (12) in das erste Ende (2') der ersten Kante (2) übergeht.

2. Werkzeug nach Anspruch 1, dadurch gekennzeichnet, daß die dritte Kante (7) einen ersten Kantenabschnitt (7a) und einen einen stumpfen Winkel (γ) mit diesem (7a) einschließenden zweiten Kantenabschnitt (7b) aufweist, und daß vorzugsweise der spitze Winkel (α) zwischen der ersten (2) und der zweiten Kante (4) 45° beträgt.

3. Werkzeuge einer der Ansprüche 1 oder 2, dadurch gekennzeichnet, daß der Grundkörper (10) des Werkzeugs (1) im wesentlichen die Form eines gleichseitigen Dreiecks aufweist.

4. Werkzeug nach einem der Ansprüche 1 bis 3, dadurch gekennzeichnet, daß ein Mittelbereich (21) des Grundkörpers (10) eine größere Dicke besitzt als ein umlaufender Randbereich (20) desselben (10), und daß der Randbereich (20) und der Mittelbereich (21) des Grundkörpers (10) durch einen konkav gekrümmten Bereich (22) des Grundkörpers (10) miteinander verbunden sind.

5. Werkzeug nach Anspruch 4, dadurch gekennzeichnet, daß der gekrümmte Bereich'(22) des Grundkörpers (10) ein Aufnahmereservoir für die vom Werkzeug (1) von der Fuge abgestreiften Fugenmasse ausbildet.

6. Werkzeug nach Anspruch 4, dadurch gekennzeichnet, daß der konkav gekrümmte Bereich (22) des Grundkörpers (10) über eine konvex gekrümmte Steigung (22a) in den Mittelbereich (21) übergeht.

7. Werkzeug nach einem der vorangehenden Ansprüche, dadurch gekennzeichnet, daß der Mittelbereich (22) an wenigstens einer der beiden Plattenflächen (11a, 11b) des Grundkörpers (10) eine Griffmulde (25) aufweist.

8. Werkzeug nach einem der vorangehenden Ansprüche, dadurch gekennzeichnet, daß das Werkzeug (1) in einen Werkzeughalter (30) einsetzbar ist, und daß der Grundkörper (10) mindestens ein mit einem Arretierelement (33) des Werkzeughalters (30) zusammenwirkendes Lagerelement (26a, 26b) aufweist.

9. Werkzeug nach Anspruch 8, dadurch gekennzeichnet, daß das Lagerelement (26a, 26b) durch eine Bohrung (27) des Grundkörpers (10) ausgebildet ist.

10. Werkzeug nach einem der vorangehenden Ansprüche, dadurch gekennzeichnet, daß der Grundkörper (10) des Werkzeugs (1) ein Positionierelement (28) aufweist, daß mit einem komplementären Positionierelement (36) des Werkzeughalters (30) zusammenwirkt, daß das Positionierelement des Grundkörpers (10) des Werkzeugs (1) vorzugsweise als eine Ringnut (28) ausgebildet ist, die Ringnut (28) an beiden Plattenflächen (11a, 11b) des Grundkörpers (10) angeordnet ist, und daß das komplementäre Positionierelement des Werkzeughalters (30) vorzugsweise als eine Verzahnung (36) ausgebildet ist.

11. Werkzeughalter, in dem ein Werkzeug (1) eingesetzt ist, dadurch gekennzeichnet, daß das Werkzeug (1) nach einem der Ansprüche 1 bis 10 ausgebildet ist.

12. Werkzeughalter nach Anspruch 11, dadurch gekennzeichnet, daß der Werkzeughalter (30) ein Arretierelement (33) aufweist, und daß das Arretierelement (33) vorzugsweise durch einen Schraubbolzen (33a) und ein entsprechend ausgebildetes Gegenstück (33b) ausgebildet ist und ein Betätigungsorgan (35) aufweist.

## Claims

1. A tool for the finishing of interstices filled with an interstice material, in particular a permanently flexible interstice material, said tool having a body (10) formed plate-shaped with a generally triangular shape, characterized in that the body (10) has a generally straight first edge (2), which, starting from a first end (2'), extends generally over the whole length of a first side (10a) of the triangular body (10), and which at its second end (2") provided opposite to the first end (2') passes via a curve (3) into the first end (4') of a generally straight second edge (4), wherein the first (2) and the second edge (4) include an acute angle (α), that the generally straight second edge (4) extending at a second side (10b) of the body (10) passes at its second end (4") provided opposite to the curve (3) via a concave curvature (5a) forming an indentation (5) into a third edge (7) extending at the second side (10b) of the body (10), and that the third edge (7) passes into an arch-shaped fourth edge (9) extending at a third side (10c) of the body (10) generally along the whole third side (10c) of the body (10), said fourth edge (9) passing via a curve (12) beginning at its second end (9") into the first end (2') of the first edge (2).

2. The tool according to claim 1, characterized in that the third edge (7) has a first edge section (7a) and a second edge section (7b) including an obtuse angle (γ) with said first edge section (7a), and that preferably the acute angle (α) between the first (2) and the second edge (4) is 45°.

3. The tool according to one of the claims 1 or 2, characterized in that the body (10) of the tool (1) generally has the shape of an equilateral triangle.

4. The tool according to one of the claims 1 to 3, characterized in that a central area (21) of the body (10) has a greater thickness than a surrounding rim area (20) of said body (10), and that the rim area (20) and the central area (21) of the body (10) are connected to each other by a concavely curved area (22) of the body (10).

5. The tool according to claim 4, characterized in that the curved area (22) of the body (10) forms a reception reservoir for the interstice material wiped from the interstice by the tool (1).

6. The tool according to claim 4, characterized in that the concavely curved area (22) of the body (10) passes into the central area (21) via a convexly curved slope (22a).

7. The tool according to one of the preceding claims, characterized in that the central area (22) has a grip handle (25) at at least one of the two plate surfaces (11a, 11b) of the body (10).

8. The tool according to one of the preceding claims, characterized in that the tool (1) can be inserted into a tool holder (30), and that the body (10) has at least one bearing element (26a, 26b) interacting with a locking element (33) of the tool holder (30).

9. The tool according to claim 8, characterized in that the bearing element (26a, 26b) is formed by a bore (27) of the body (10).

10. The tool according to one of the preceding claims, characterized in that the body (10) of the tool (1) has a positioning element (28), which interacts with a complementary positioning element (36) of the tool holder (30), that the positioning element of the body (10) of the tool (1) preferably is formed as an annular groove (28), that the annular groove (28) is positioned at both plate surfaces (11a, 11b) of the body (10) and that the complementary positioning element of the tool holder (30) preferably is formed as a toothing (36).

11. A tool holder into which a tool (1) is inserted, characterized in that the tool (1) is formed according to one of the claims 1 to 10.

12. The tool holder according to claim 11, characterized in that the tool holder (30) has a locking element (33), and that the locking element (33) preferably is formed by a screw bolt (33a) and a correspondingly formed counterpart (33b) and has an actuating means (35).

## Revendications

1. Outil pour le traitement ultérieur de joints remplis avec une pâte d'étanchéité pour joints, en particulier une pâte d'étanchéité pour joints à élasticité permanente, qui présente un corps de base (10) réalisé en forme de plaque, possédant une configuration essentiellement triangulaire, caractérisé en ce que le corps de base (10) présente une première arête (2) essentiellement rectiligne qui s'étend, à partir d'une première extrémité (2'), sur essentiellement toute la longueur d'un premier côté (10a) du corps de base triangulaire (10) et qui se convertit, à sa deuxième extrémité (2") opposée à la première extrémité (2'), via un arrondi (3), en une première extrémité (4') d'une deuxième arête (4) essentiellement rectiligne, dans lequel la première arête (2) et la deuxième arête (4) forment un angle aigu (α), en ce que la deuxième arête (4) essentiellement rectiligne s'étendant sur un deuxième côté (10b) du corps de base (10) se convertit à sa deuxième extrémité (4") opposée à l'arrondi (3), via une courbure concave (5a) réali'sant un renfoncement (5), en une troisième arête (7) s'étendant sur le deuxième côté (10b) du corps de base (10), et en ce que la troisième arête (7) se convertit en une quatrième arête (9) s'étendant sur un troisième côté (10c) du corps de base (10), occupant essentiellement la totalité du troisième côté (10c) du corps de base (10) et réalisée en forme arquée, qui se convertit, via un arrondi (12) commençant à sa deuxième extrémité (9"), en la première extrémité (2') de la première arête (2).

2. Outil selon la revendication 1, caractérisé en ce que la troisième arête (7) présente une première section d'arête (7a) et une deuxième section d'arête (7b) formant avec cette première section (7a) un angle obtus (γ), et en ce que de préférence l'angle aigu (α) formé par la première arête (2) et par la deuxième arête (4) s'élève à 45°.

3. Outil selon l'une quelconque des revendications 1 ou 2, caractérisé en ce que le corps de base (10) de l'outil (1) présente essentiellement la forme d'un triangle équilatéral.

4. Outil selon l'une quelconque des revendications 1 à 3, caractérisé en ce que la zone médiane (21) du corps de base (10) possède une épaisseur supérieure à celle de la zone marginale périphérique (20) du corps de base (10), et en ce que la zone marginale (20) et la zone médiane (21) du corps de base (10) sont reliées l'une à l'autre par une zone (22) du corps de base (10) formant une courbure concave.

5. Outil selon la revendication 4, caractérisé en ce que la zone courbée (22) du corps de base (10) forme un réservoir de réception pour la pâte d'étanchéité pour joints raclée du joint par l'outil (1).

6. Outil selon la revendication 4, caractérisé en ce que la zone (22) du corps de base (10) formant une courbure concave, se convertit en zone médiane (21), via une pente (22a) formant une courbure convexe.

7. Outil selon l'une quelconque des revendications précédentes, caractérisé en ce que la zone médiane (22) présente, sur au moins une des deux surfaces plates (11a, 11b) du corps de base (10), une poignée concave (25).

8. Outil selon l'une quelconque des revendications précédentes, caractérisé en ce que l'outil peut venir s'insérer dans un porte-outil (30) et en ce que le corps de base (10) présente au moins un élément de support (26a, 26b) coopérant avec un élément d'arrêt (33) du porte-outil (30).

9. Outil selon la revendication 8, caractérisé en ce que l'élément de support (26a, 26b) est réalisé via un alésage (27) du corps de base (10).

10. Outil selon l'une quelconque des revendications précédentes, caractérisé en ce que le corps de base (10) de l'outil (1) présente un élément de positionnement (28) qui coopère avec un élément de positionnement complémentaire (36) du porte-outil (30), en ce que l'élément de positionnement du corps de base (10) de l'outil (1) est réalisé de préférence sous la forme d'une rainure annulaire (28), la rainure annulaire (28) étant disposée sur les deux surfaces plates (11a, 11b) du corps de base (10), et en ce que l'élément de positionnement complémentaire du porte-outil (30) est réalisé de préférence sous la forme d'une denture (36).

11. Porte-outil dans lequel est inséré un outil (1), caractérisé en ce que l'outil (1) est réalisé conformément à l'une quelconque des revendications 1 à 10.

12. Porte-outil selon la revendication 11, caractérisé en ce que le porte-outil (30) présente un élément d'arrêt (33), et en ce que l'élément d'arrêt (33) est réalisé de préférence via un boulon fileté (33a) et via un pendant (33b) réalisé de manière correspondante, et présente un organe de commande (35).
